# FASCICULE DE BREVET EUROPEEN

(11) **EP 0 323 384 B1**
(45) Date de publication et mention de la délivrance du brevet: **21.04.1993**
(21) Numéro de dépôt: 88500127.1
(22) Date de dépôt: 27.12.1988
(51) Int. Cl.: F04D 9/06

(54) **Pompe centrifuge**
Kreiselpumpe
Centrifugal pump

(30) Priorité: 28.12.1987 ES 8800215
(43) Date de publication de la demande: 05.07.1989
(73) Titulaire: BOMBAS ELECTRICAS, S.A. (BOELSA), E-17820 Banyoles (Gerona) (ES)
(72) Inventeur: Pages, Pages, Jose, E-17820 Banyoles (Gerona) (ES)
(74) Mandataire: Ferregüela Colon, Eduardo

(56) Documents cités:
- DE-A- 3 409 463
- DE-A- 3 718 273
- GB-A- 1 201 721
- US-A- 2 525 772
- US-A- 2 934 021
- US-A- 2 941 474

## Description

La présente invention concerne une pompe centrifuge, du type de celles comprenant un électromoteur à arbre horizontal et un corps de pompe coaxial, essentiellement divisé en une chambre aspirante et une chambre foulante, dont la chambre foulante est dotée à l'intérieur d'au moins un rotor tournant dans un diffuseur, entraîné par l'arbre de l'électromoteur, un organe hydroéjecteur étant agencé dans la chambre aspirante suivant le système Bregel, composé essentiellement par une buse d'injection et une tuyère de diffusion fondée sur l'effet Venturi.

Sont déjà connus et fort utilisés à l'heure actuelle les dispositifs de pompage comprenant le système hydroéjecteur Vogel. L'agencement connu des éléments faisant partie de ces pompes consiste à placer l'hydroéjecteur, qui comprend l'éjecteur et le dispositif Venturi, coaxialement par rapport à l'arbre du rotor et à la roue à aubes depuis la pompe, étant nécessaire dans cet agencement une valve de fond pour éviter le désamorçage de la pompe par suite de l'effet siphon.

Ces pompes connues, munies de l'organe hydroéjecteur, outre d'être hautement dimensionnées du fait de l'agencement coaxial de l'organe hydroéjecteur, ont un poids élevé à cause de l'importante surface des parois du corps de la pompe, qui est due à l'agencement coaxial lui-même de l'hydroéjecteur.

Pour régler ces problèmes, le demandeur lui-même à réalisé la pompe centrifuge faisant l'objet du présent Modèle d'utilité ES-U-209.500, dans laquelle l'injecteur et le dispositif Venturi mentionnés sont agencés perpendiculairement par rapport à la surface du liquide à pomper, de sorte que, même lorsque la pompe est au repos, le niveau bas du liquide de la pompe soit toujours au-dessus du point le plus haut du compartiment où est logé le rotor diffuseur et couvre au moins l'extrémité basse de l'injecteur. Cette pompe a des dimensions réduites et son poids est peu élevé, n'ayant absolument pas besoin d'y incorporer une valve de fond puisque elle est à autoamorçage automatique.

Néanmoins, il n'est pas non plus réglé en ce cas le problème provoqué par le besoin de disposer d'un volume important d'eau de recirculation à l'intérieur de la chambre, pour séparer l'eau de l'air afin d'éviter que l'air ne revienne dans l'injecteur et pouvoir donc obtenir l'autoamorçage.

La pompe faisant l'objet de la présente invention élimine aussi cet inconvénient, se caractérisant, essentiellement, par ce qu'elle comprend une chambre contiguë à la face externe du diffuseur séparée de la chambre foulante par une cloison de fermeture essentiellement discoïdale, munie dans sa moitié supérieure d'une lumière arquée dont la courbure de l'arc est légèrement au-dessous de 180°, la cloison de fermeture mentionnée étant dotée également sur sa face interne d'une ailette déflectrice qui, étant arquée et prenant naissance à un point du rebord de la moitié supérieure de la cloison de fermeture vient aboutir à un point du rebord supérieur de la lumière mentionnée, l'ensemble constitué par la lumière et l'ailette déflectrice étant aménagé de manière à contraindre l'eau en provenance du diffuseur à circuler d'une manière centrifuge à l'intérieur de la deuxième chambre, de sorte que les éventuelles bulles d'air contenues dans la masse de l'eau circulante puissent être chassées à travers la lumière, en remontant vers l'extérieur du fait de leur plus basse densité, tandis que l'eau va vers le fond jusqu'à ce que le niveau de l'eau contenue dans la deuxième chambre mentionnée dépasse le rebord inférieur de la lumière, débordant alors vers la chambre foulante à partir de laquelle une part de l'eau recircule à travers la buse d'injection de l'organe hydroéjecteur qui y entre entièrement dépourvue d'air.

Suivant une autre caractéristique de cette invention, l'organe hydroéjecteur mentionné est constitué par un monobloc fermé, muni d'une gaine extérieure dotée d'une première ouverture directement reliée à l'entrée de l'eau, d'une deuxième ouverture adaptée de sorte qu'elle soit en regard et reliée à l'ouverture d'entrée d'eau dans le diffuseur, enfin d'une troisième ouverture, reliée à la chambre foulante, qui constitue l'entrée de l'eau dans l'injecteur de l'organe hydroéjecteur.

Dans les dessins ci-joints on illustre, à titre d'exemple non limitatif, un mode de réalisation de la pompe centrifuge faisant l'objet de la présente invention.
La fig. 1 montre une coupe de la pompe suivant le plan longitudinal vertical moyen de celle-ci;
les fig. 2 et 3 illustrent deux vues en élévation de face et en élévation de côté en coupe, respectivement, de l'ensemble du rotor, du diffuseur et de la cloison de fermeture de la deuxième chambre;
la fig. 4 est une vue en coupe de l'organe hydroéjecteur à l'intérieur du corps de la pompe; enfin
la fig. 5 illustre une vue-perspective de l'organe hydroéjecteur avec ses parties séparées et en position corrélative d'assemblage.

Dans ces dessins on peut constater que la pompe dont il s'agit comprend un électromoteur 1 et un corps de pompe coaxial 2, essentiellement divisé en une chambre aspirante 3 et une chambre foulante 4.

Cette chambre foulante 4 est dotée à l'intérieur d'au moins un rotor 7 qui tourne dans un diffuseur 8 et qui est entraîné par l'arbre 9 de l'électromoteur 1.

Dans la chambre aspirante 3 est agencé un organe hydroéjecteur suivant le système Vogel, qui comprend pour l'essentiel une buse d'injection 5 et une tuyère de diffusion 6 fondée sur l'effet Venturi.

La pompe est munie d'une chambre 10 contiguë à la face externe du diffuseur 8 et séparée de la chambre foulante 4 par une cloison de fermeture essentiellement discoïdale.

Cette cloison de fermeture 11 est munie sur sa moitié haute d'une lumière arquée 12 et d'une ailette déflectrice 13 qui, prenant naissance à un point du rebord de la moitié inférieure de cette cloison de fermeture 11, vient aboutir sur un point du rebord supérieur de la lumière 12.

L'ensemble constitué par la lumièrer 12 et l'ailette déflectrice 13 est aménagé de manière à contraindre l'eau en provenance du diffuseur 8 à circuler d'une manière centrifuge à l'intérieur de la deuxième chambre 10, de sorte que les éventuelles bulles d'air contenues dans la masse de l'eau circulante puissent être séparées de l'eau et montent du fait de leur plus basse densité à l'extérieur de cette cloison 11, tandis que l'eau déborde vers la chambre foulante 4 lorsqu'elle dépasse le rebord inférieur 14 de la lumière 12. C'est ainsi qu'une partie de l'eau recircule par la buse d'injection 5, à travers l'ouverture 15, entrant dans l'organe hydroéjecteur entièrement dépourvue d'air.

Cet organe hydroéjecteur est constitué par un monobloc fermé, muni d'une gaine extérieure 16 dotée d'une première ouverture 17 directement reliée à l'ouverture 18 de l'entrée de l'eau, d'une deuxième ouverture 19 adaptée de sorte qu'elle soit en regard et reliée à l'ouverture d'entrée de l'eau dans le diffuseur 8, enfin d'une troisième ouverture 15 reliée à la chambre foulante 4, qui constitue l'entrée de l'eau dans l'injecteur 5 de l'organe hydroéjecteur.

La pompe faisant l'objet de la présente invention, outre d'eliminer tout à fait les inconvénients précédemment cités, présente comme avantage fondamental le fait que pour mettre en oeuvre l'autoamorçage elle n'a besoin que de la quatrième partie de l'eau utilisée avec les pompes traditionnelles munies d'un organe hydroéjecteur. De même, un autre avantage important dérive du fait que l'organe hydroéjecteur soit constitué par un monobloc fermé, ce qui permet un remplacement aisé pour obtenir différentes caractéristiques hydrauliques de la pompe.

## Revendications

1. Pompe centrifuge comprenant un électromoteur (1) à arbre horizontal et un corps de pompe coaxial (2) essentiellement divisé en une première chambre aspirante (3) et une deuxième chambre foulante (4) dont la chambre foulante (4) est dotée à l'interieur d'au moins un rotor (7) tornant dans un diffuseur (8) et entraîné par l'arbre (9) de l'électromoteur (1), étant agencé dans la chambre aspirante (3) un organe hydroéjecteur, composé essentiellement par un buse d'injection (5) et une tuyére de diffusion (6) fondée sur l'effet Venturi, caracterisée par ce qu'elle comprend une troisième chambre (10) contigüe à la face externe du diffusseur (8) et séparée de la chambre foulante (4) par une cloison de fermeture (11) essentiellement discoïdale, dotée sur sa moitié supérieure d'une lumière arquée (12) dont la courbure de l'arc est légèrement audessous de 180°, cette cloison de fermeture (11) étant également munie sur sa face interne d'une ailette déflectrice (13) qui, étant arquée et prenant naissance à un point du rebord de la moitié supérieure de la cloison de fermeture (11) vient aboutir sur un point du rebord supérieure de la lumière mentionnée, l'ensamble constitué par la lumière et l'ailette déflectrice (13) étant aménagé de façon à contraindre l'eau en provenance du diffuseur (8) à circuler d'une manière centrifuge à l'interieur de la troisième chambre (10), de sorte que les éventuelles bulles d'air contenues dans la masse de l'eau circulante puissent être chassées à travers la lumière (12), en montant vers l'extérieur du fait de leur plus basse densité, tandis que l'eau coule vers le fond jusqu'à ce que le niveau de l'eau contenue dans la deuxième chambre (4) mentionnée dépasse le rebord inférieur (14) de la lumière (12), débordant alors vers la chambre foulante à partir de laquelle une part de l'eau recircule à travers la buse d'injection (5) de l'organe hydroéjecteur qui y entre entièrement dépourvue d'air.

2. Pompe centrifuge selon la revendication 1^{re}, caractérisée par ce que l'organe hydroéjecteur méntionné est constitué par un monobloc fermé, muni d'une gaine extérieure (16) dotée d'une première ouverture (19) adaptée de sorte qu'elle soit en regard et reliée à l'ouverture d'entrée de l'eau dans le diffuseur (8), enfin d'une troisième ouverture (15), reliée à la chambre foulante (4), qui constitue l'entrée de l'eau dans l'injecteur (5) de l'organe hydroéjecteur.

## Claims

1. Centrifugal pump comprising one electric motor (1) with horizontal shaft and one coaxial pump body (2) essentially divided into one first suction chamber (3) and one second delivery chamber (4), the delivery chamber (4) being provided internally with at least one rotor (7) rotating inside a diffuser (8) and driven by the shaft (9) of the electric motor (1), inside the suction chamber (3) having been placed and hydroejecting unit essentially composed of one injection nozzle (5) and one diffusion nozzle (6) based on the Venturi effect, characterized by the fact that it comprises a third chamber (10) adjacent to the external face of the diffuser (8) and separated from the delivery chamber (4) by a closing element (11) essentially disc-shaped, provided at its upper half of an arch-shaped opening (12) extending on slightly less than 180°, said closing element (11) being equally provided on its internal face with a deflecting fin (13) which, being arch-shaped and starting at a point of the rim of the upper half of the closing element (11) ends on a point of the top rim of the mentioned opening, the whole unit of opening and deflecting fin (13) being placed so as to compel the water coming out from the diffuser (8) to circulate centrifugally at the inside of the third chamber (10), so as the eventual air bubbles contained in the circulating water stream may escape through the opening (12), and rising to escape into the open air due to the fact of their lower density, whilst the water streams towards the bottom up to the water level contained in the second chamber (4) above mentioned surpasses the lower rim (14) of the opening (12), thus overflowing towards the delivery chamber, from which one part of the water recirculates through the injection nozzle (5) of the hydroejecting element, entering same completely devoid of any air content.

2. Centrifugal pump according to claim 1, characterized by the fact that the above mentioned hydroejecting element is built up by a closed single block, provided with an external casing (16) provided with a first opening (19) adapted so as to be adequate and linked with the water entering opening into the diffuser (8), and finally, provided with a third opening (15), linked to the delivery chamber (4), that constitutes the water entrance into the injector (5) of the hydroejecting element.

## Patentansprüche

1. Kreiselpumpe bestehend aus einem Elektromotor (1) mit horizontaler Welle und einem koaxialen Pumpengehäuse (2), hauptsächlich unterteilt in eine Ansaugkammer (3) und eine Druckkammer (4), die innen mit mindestens einem Rotor (7) bestückt ist, welcher sich in einem Diffusor (8) dreht und von der Welle (9) des Elektromotors (1) angetrieben wird, wobei in der Ansaugkammer (3) eine Wasserausspritzvorrichtung angeordnet ist, die hauptsächlich aus einer Einspritzdüse (5) und einer auf dem Venturi-Effekt basierenden Diffusionsdüse (6) besteht, dadurch gekennzeichnet, dass sie eine dritte Kammer (10) beinhaltet, welche an die Aussenseite des Diffusors (8) anschliesst und von der Druckkammer (4) durch ein vollständig scheibenförmiges Absperrorgan (11) getrennt ist, welches in seiner oberen Hälfte mit einer bogenförmigen öffnung (12) versehen ist, deren Bogenwinkel etwas unter 180° liegt und ausserdem auf seiner Innenseite mit einem Ablenkflügel (13) versehen ist, der aufgrund seiner Bogenform und da er von einem Punkt am Rand der oberen Hälfte des Absperrorgans (11) ausgeht, an einem Punkt oberhalb des Randes genannter öffnung endet, wobei die durch die öffnung und den Ablenkflügel (13) gebildete Einheit so entworfen wurde, dass das aus dem Diffusor (8) strömende Wasser durch sie gezwungen wird, im Inneren der dritten Kammer (10) kreisförmig zu strömen, so dass eventuelle in der strömenden Wassermasse enthaltene Luftblasen durch die öffnung (12) entweichen können, da sie aufgrund ihrer geringeren Dichte nach Aussen streben, während das Wasser in Bodenrichtung weiterfliesst, bis das in der zweiten erwähnten Kammer (4) enthaltene Wasser den unteren Rand (14) der öffnung (12) übersteigt und folglich in Richtung Druckkammer überströmt, von welcher aus ein Teil des Wassers erneut durch die Einspritzdüse (5) der Wasserausspritzvorrichtung fliesst und dort vollständig luftfrei einströmt.

2. Krieselpumpe gemäss Patentanspruch 1, dadurch **gekennzeichnet, dass die erwähnte** Wasserausspritzvorrichtung aus einem geschlossenen Einzelblock besteht, der mit einem äusseren Mantel (16) versehen ist, welcher eine erste öffnung (19) enthält, die so angeordnet ist, dass sie der Wassereintrittsöffnung zum Diffusor (8) gegenüberliegt und eine Verbindung zu dieser darstellt, und schliesslich einer dritten, mit der Druckkammer (4) verbundenen öffnung ausgestattet ist, durch welche das Wasser in die Einspritzdüse der Wasserausspritzvorrichtung einströmt.
